# EUROPÄISCHE PATENTSCHRIFT

(11) **EP 1 366 252 B1**
(45) Veröffentlichungstag und Bekanntmachung des Hinweises auf die Patenterteilung: **16.01.2008**
(21) Anmeldenummer: 02721994.8
(22) Anmeldetag: 06.03.2002
(51) Int. Cl.: E04F 21/06, B25G 1/10

(54) **MISCHBRETT**
MIXING PALETTE
PALETTE

(30) Priorität: 07.03.2001 DE 20104011 U
(43) Veröffentlichungstag der Anmeldung: 03.12.2003
(73) Patentinhaber: Höbel, Glenn, 67707 Schopp (DE); Glaab, Thomas, 67659 Kaiserslautern (DE)
(72) Erfinder: Höbel, Glenn, 67707 Schopp (DE); Glaab, Thomas, 67659 Kaiserslautern (DE)
(74) Vertreter: Vièl, Christof
(86) Internationale Anmeldenummer: PCT/DE2002/000787
(87) Internationale Veröffentlichungsnummer: WO 2002/070834

(56) Entgegenhaltungen:
- GB-A- 2 241 728
- US-A- 4 316 302
- US-A- 4 753 471
- US-A- 5 186 507
- PATENT ABSTRACTS OF JAPAN vol. 1998, no. 09, 31. Juli 1998 (1998-07-31) & JP 10 088782 A (FUJIMAN SEISAKUSHO:KK), 7. April 1998 (1998-04-07)

## Beschreibung

Die Erfindung betrifft ein Mischbrett, bestehend aus einer Fläche zum Aufbringen einer Masse, insbesondere einer Spachtelmasse, und einem Handgriff, bei dem der Handgriff im wesentlichen in der Mitte der Fläche an deren Unterseite angeordnet ist.

Derartige Mischbretter sind beispielsweise aus der US 1,865,885 A und der US 5,186,507 A bekannt, bei der der Handgriff als zylindrischer Stab in der Mitte der Fläche angeordnet ist. Bei einem derartigen Mischbrett wird der Handgriff umfaßt, was jedoch bei längerer Benutzung und insbesondere beim Mischen der Stoffe auf dem Brett zu einer starken Beanspruchung des Handgelenkes und der Unterarmsehnen und somit zu einer Ermüdung der Hand führt.

Die GB 2 241 728 A zeigt einen in etwa parallel zur Fläche angeordneten Handgriff, der über ein L-förmiges Verbindungsstück mit der Unterseite des Mischbretts verbunden ist.

Ein Mischbrett ist auch in der EP 0 141 482 A2 beschrieben, wobei bei diesem Mischbrett, welches rechteckig ausgebildet ist, eine Seitenkante entgegen der Richtung des Handgriffes nach oben gezogen ist.

Aus der DE 296 19 285 U1 ist eine ergonomische Mischplatte mit einer Daumenmulde zum Festhalten der Mischplatte und Vertiefungen zur Aufnahme von Substanzen bekannt.

Die DE 508 758 C beschreibt einen Malerspachtel, der an seiner Unterseite einen Daumenring aufweist, durch den der Daumen gesteckt wird, während die Finger der Hand auf der gegenüberliegenden Spachtelseite aufliegen. Ebenso ist in dieser Schrift ein Riemen beschrieben, in den gesamte Hand einschließlich Daumen eingesteckt werden kann.

Die Aufgabe der Erfindung besteht darin, ein Mischbrett zu schaffen, das in ergonomischer Hinsicht so ausgebildet ist, dass auch ein längeres Arbeiten mit dem Mischbrett möglich ist.

Diese Aufgabe wird erfindungsgemäß dadurch gelöst, dass der Handgriff in einem Querschnitt senkrecht zur Fläche im wesentlichen L-förmig ausgebildet ist und dass konzentrisch um den Handgriff herum Greifrillen oder Greiflöcher ausgebildet sind.

Eine alternative Ausbildung der Erfindung besteht darin, dass der Handgriff in einem Querschnitt senkrecht zur Fläche des Mischbrettes im wesentlichen T-förmig ausgebildet ist und dass konzentrisch um den Handgriff herum Greifrillen oder Greiflöcher ausgebildet sind.

Durch die Ausbildung des Handgriffs ist es möglich, das Mischbrett mit zwei Fingern, die seitlich in den Griff eingeführt werden, zu halten, wodurch aufgrund der natürlichen Schliesstendenz das Mischbrett ohne schnelle Ermüdung gehalten werden kann.

Die Greifrillen bzw. Greiflöcher ermöglichen es, alternativ zu der oben beschriebenen Art, das Mischbrett zu halten, das Mischbrett auf der nach oben gewandten Handfläche abzustützen und durch Eingriff der Finger in die Greifrillen oder Greiflöcher zu sichern und ermöglicht so einen Wechsel zwischen zwei grundlegend verschiedenen Halteweisen.

Es ist vorteilhaft, dass in den Handgriff ein Magnet integriert ist. Dies ermöglicht das vorübergehende Fixieren des Mischbrettes auf einer metallischen Fläche, z.B. einer Autokarosserie.

Im folgenden werden Ausführungsbeispiele der Erfindung anhand von Zeichnungen beschrieben.

Es zeigen
- Fig. 1a, b und c: ein erfindungsgemäßes Mischbrett in Seitenansicht, geschnittener Darstellung und Ansicht der Unterseite,
- Fig. 1d und e: eine andere Ausführung eines derartigen Mischbrettes in Ansicht der Unterseite und in geschnittener Darstellung,
- Fig. 2a, b, c: ein anderes erfindungsgemäßes Mischbrett in Seitenansicht, geschnittener Darstellung und Ansicht der Unterseite,
- Fig. 2d: eine Variante zu Fig. 2c.

Bei dem Mischbrett gemäß den Figuren 1d und 1e ohne Greifrillen bzw. Greiflöcher handelt es sich nicht um ein erfindungsgemäßes Mischbrett, sondern um ein Beispiel, welches das Verständnis der Erfindung erleichtert.

Die erfindungsgemäßen Mischbretter gemäß den Fig. 1a-1c und 2a-2d weisen jeweils eine Fläche 1 beliebiger Form (rund, eckig, etc.) zum Aufbringen einer Masse auf, deren seitliche Kanten 2 nach oben weisen können, um das Zubereiten von Massen aus Pulver und Wasser sowie das Bereithalten flüssiger oder zähflüssiger Massen zu ermöglichen.

Die Fläche 1 kann mit einem möglichst flüssigkeitsdichten Bezug versehen sein, der beispielsweise über Klettband mit der Fläche 1 verbindbar ist und der nach Benutzung von der Fläche 1 abgezogen und der Entsorgung zugeführt wird. Ebenso ist es möglich, mehrere übereinander angeordnete lösbare Bezüge auf der Fläche 1 vorzusehen und wie bei einem Papierblock jeweils den obersten, benutzten Bezug abzuziehen und zu entsorgen.

Alternativ ist es möglich, dass die Fläche 1 aus biegbarem Material, z.B. Kunststoff, besteht, so dass nach Eintrocknen der Masse diese durch Biegen der Fläche 1 die Masse von der Fläche 1 entfernt werden kann.

Auf der Oberseite der Fläche 1 können Vertiefungen vorgesehen sein, die zum Zubereiten oder Bereithalten verschiedener Massen dienen oder es können darauf Einrastelemente für die Aufnahme von Behältern angeordnet sein.

Wie aus den Fig. 1a, b und 2 a, b deutlich hervorgeht, ist in der Mitte der Fläche 1 an deren Unterseite ein Handgriff 3 angeordnet, der einen L-förmigen (Fig. 1d, e) (oder als Unterfall des L-förmigen einen T-förmigen, Fig. 1a, b, c, 2a, b) Querschnitt aufweist. Um den Handgriff 3 herum sind konzentrische Greifrillen 4 (Fig. 1c) angeordnet, die zum Sichern mit den Fingern des auf der nach oben gerichteten Handfläche mit dem Handgriff 3 abgestützten Mischbrettes dienen und aufgerauht oder besandet sein können. Die Unterseite der Fläche 1 kann eine Rundung 10 aufweisen, die zur ergonomischen Aufnahme der Handinnenfläche dient. Der Handgriff 3 kann mit einem Magneten versehen sein, um ein sicheres Abstellen des Mischbrettes auf metallischen Gegenständen, z.B. Kraftfahrzeugkarosserien, zu ermöglichen.

## Patentansprüche

1. Mischbrett, bestehend aus einer Fläche zum Aufbringen einer Masse, insbesondere einer Spachtelmasse, und einem Handgriff, bei dem der Handgriff im wesentlichen in der Mitte der Fläche an deren Unterseite angeordnet ist, **dadurch gekennzeichnet, dass** der Handgriff (3) in einem Querschnitt senkrecht zur Fläche (1) im wesentlichen L-förmig ausgebildet ist und dass konzentrisch um den Handgriff herum Greifrillen (4) oder Greiflöcher (5) ausgebildet sind.

2. Mischbrett, bestehend aus einer Fläche zum Aufbringen einer Masse, insbesondere einer Spachtelmasse, und einem Handgriff, bei dem der Handgriff im wesentlichen in der Mitte der Fläche an deren Unterseite angeordnet ist, **dadurch gekennzeichnet, dass** der Handgriff (3) in einem Querschnitt senkrecht zur Fläche (1) im wesentlichen T-förmig ausgebildet ist und dass konzentrisch um den Handgriff (3) herum Greifrillen (4) oder Greiflöcher (5) ausgebildet sind.

3. Mischbrett gemäß Anspruch 1 oder Anspruch 2, **dadurch gekennzeichnet, dass** in den Handgriff (3) ein Magnet integriert ist.

## Claims

1. Hawk, consisting of a surface for applying a compound, in particular a filler, and a handle, said handle being located on the underside of said surface, essentially in the centre thereof, **characterised in that** the handle (3), in a cross-section perpendicular to the surface (1), is essentially L-shaped, and that grip grooves (4) or grip holes (5) are formed concentrically around the handle.

2. Hawk, consisting of a surface for applying a compound, in particular a filler, and a handle, said handle being located on the underside of said surface, essentially in the centre thereof, **characterised in that** the handle (3), in a cross-section perpendicular to the surface (1), is essentially T-shaped, and that grip grooves (4) or grip holes (5) are formed concentrically around the handle (3).

3. Hawk according to claim 1 or claim 2, **characterised in that** a magnet is integrated in the handle (3).

## Revendications

1. Planche de mélange, constituée d'une surface pour appliquer une masse, notamment une masse à étaler à la spatule, et d'une poignée, dans laquelle la poignée est disposée essentiellement au centre de la surface sur sa face inférieure, **caractérisée en ce que** la poignée (3) a, dans une coupe transversale perpendiculaire à la surface (1), essentiellement la forme d'un L et **en ce que** des rainures de préhension (4) ou des trous de préhension (5) sont disposés de façon concentrique autour de la poignée.

2. Planche de mélange, constituée d'une surface pour appliquer une masse, notamment une masse à étaler à la spatule, et d'une poignée, dans laquelle la poignée est disposée essentiellement au centre de la surface sur sa face inférieure, **caractérisée en ce que** la poignée (3) a, dans une coupe transversale perpendiculaire à la surface (1), essentiellement la forme d'un T et **en ce que** des rainures de préhension (4) ou des trous de préhension (5) sont disposés de façon concentrique autour de la poignée (3).

3. Planche de mélange selon la revendication 1 ou 2, **caractérisée en ce qu'**un aimant est placé dans la poignée (3).
